# EUROPÄISCHE PATENTSCHRIFT

(11) **EP 0 566 782 B1**
(45) Veröffentlichungstag und Bekanntmachung des Hinweises auf die Patenterteilung: **09.08.1995**
(21) Anmeldenummer: 92122026.5
(22) Anmeldetag: 28.12.1992
(51) Int. Cl.: D01H 11/00

(54) **Vorrichtung zum Reinigen von Maschinenreihen**
Device for cleaning machine rows
Dispositif pour le nettoyage de rangées de machines

(30) Priorität: 21.04.1992 DE 4213120
(43) Veröffentlichungstag der Anmeldung: 27.10.1993
(73) Patentinhaber: ERNST JACOBI GmbH, D-86368 Gersthofen (DE)
(72) Erfinder: Junger, Reiner, W-8904 Friedberg (DE)
(74) Vertreter: Charrier, Rolf, Dipl.-Ing.

(56) Entgegenhaltungen:
- DE-A- 3 425 545
- DE-A- 3 618 934
- DE-U- 8 508 228
- FR-A- 1 338 371

## Beschreibung

Die Erfindung betrifft eine Vorrichtung zum Reinigen von Textilmaschinenreihen nach dem Oberbegriff des Anspruchs 1.

In einem textilverarbeitenden Betrieb sind verschiedene Arten von Textilmaschinen üblicherweise in einer Reihe angeordnet, in einer Spinnerei sind dies beispielsweise Spinn- und Spulmaschinen. Zur Reinigung dieser Maschinen müssen diese an unterschiedlichen Stellen angeblasen werden. Beispielsweise muß zur Reinigung der Wirtelklappe einer Spinnmaschine der Blasluftstrom mittels einer Düse auf diese Wirtelklappe gerichtet werden.

Um die unterschiedlichen Maschinen an unterschiedlichen Stellen anblasen zu können, ist es entsprechend der DE-PS 34 25 545 bekannt, aus der Verteilerstation zwei Schläuche zu führen, welche unterschiedliche, auf die Maschinen gerichtete Öffnungen aufweisen. Diese beiden Schläuche sind an zwei horizontal verlaufenden Stutzen an der Verteilerstation angeordnet und nach einer Krümmung von 90° vertikal nach unten geführt. Im Verteilerkasten ist ein flaches, um eine horizontale Achse schwenkbares als Schieber ausgebildetes, Luftleitorgan angeordnet, das entweder die eine oder die andere Stutzenmündung verschließt.

Die Vorrichtung weist den Nachteil auf, daß immer einer der beiden Schläuche mit Druckluft beaufschlagt ist, es besteht nicht die Möglichkeit, beide Schläuche von der Druckluftquelle zu trennen. Weiterhin sind nur zwei Druckluftschläuche an die Verteilerstation anschließbar.

Das DE-GM 85 08 228 beschreibt eine längs Textilmaschinen verfahrbare Reinigungsvorrichtung mit einem Ventilator, an dem mindestens zwei Schläuche angeordnet sind, sowie einem Verteilerkasten zur Verteilung der Blasluft auf diese beiden Schläuche. Innerhalb des Verteilerkastens befindet sich eine Klappe mit horizontaler Schwenkachse, welche die Blasluft auf einen von mehreren am Verteilerkasten angeschlossenen Blasschläuchen leitet. Einer der Blasschläuche dient zum Beblasen einer Spulmaschine, der andere zum Beblasen einer Spinnmaschine und ein weiterer Blasschlauch ist zum Beblasen der Wirtelklappen einer Spinnmaschine vorgesehen.

Nachteilig bei dieser Vorrichtung ist, daß der Verteilerkasten infolge der Anordnung der Klappen sehr hoch ausgebildet sein muß, außerdem ist die Anzahl der belüftbaren Schläuche auf drei begrenzt. Schließlich ist keine Stellung vorgesehen, in welcher keiner der Schläuche belüftet wird.

Die DE 36 18 934 A1 beschreibt eine Vorrichtung zum Reinigen von Textilmaschinen mit einem oberhalb der Textilmaschinen geführten Gebläse, an dessen Druckseite über einen Verteilerkasten zwei vertikal verlaufende Blasschläuche angeschlossen sind, die unterschiedliche, auf die Maschine gerichtete Öffnungen aufweisen. Im Verteilerkasten ist ein Luftleitorgan angeordnet, welches die Blasluft zum einen oder zum anderen Blasschlauch leitet. Dieses Luftleitorgan ist ein flaches Blech, das einen Schieber darstellt und innerhalb des Verteilerkastens oberhalb der Stützenmündungen angeordnet ist, an welche die Blasschläuche angeschlossen sind. In einer Stellung dieses Blechs wird der eine Stutzen und in der anderen Stellung der andere Stutzen überdeckt und damit der jeweils dort angeordnete Blasschlauch stillgelegt.

Die Anordnung ermöglicht zwar den gleichzeitigen Verschiuß aller Blasluftschläuche, jedoch nur falls deren Anzahl nicht zu hoch ist. Bei deutlich mehr als drei Blasluftschläuchen ist die Anordnung nicht mehr einsetzbar. Außerdem muß das Luftleitblech elektromotorisch bewegt werden, da es innerhalb des Verteilerkastens manuell nicht zugänglich ist.

Es stellt sich die Aufgabe, die gattungsgemäßen Vorrichtung zum Reinigen von Textilmaschinen wie sie aus der DE-PS 34 25 545 und der DE 36 18 934 bekannt sind, so weiterzubilden, daß eine Vielzahl von Schläuchen daran anschließbar ist und die Auswahl des zu belüftenden Schlauches auf einfache Weise erfolgen kann.

Gelöst wird diese Aufgabe durch die kennzeichnenden Merkmale des Anspruchs 1. Vorteilhafte Ausgestaltungen sind den Unteransprüchen entnehmbar.

Ein Ausführungsbeispiel der Erfindung wird im folgenden unter Zuhilfenahme der Zeichnungen beschrieben. Darin bezeichnen gleiche Bezugszahlen gleiche Teile. Es zeigen:
- **Fig. 1**: einen horizontalen Querschnitt durch einen Teil der Vorrichtung, beinhaltend das Gebläse und zwei Verteilerstationen;
- **Fig. 2**: eine teilweise im Schnitt dargestellte, der Linie I ― I aus Figur 1 entsprechende, Ansicht einer alternativen Ausführungsform der Erfindung.

Die Vorrichtung umfaßt im wesentlichen ein Gebläse 1, eine Verteilerstation 2 und einen das Gebläse 1 mit der Verteilerstation 2 verbindenden flexiblen Schlauch 3.

Das Gebläse 1 weist ein äußeres Gehäuse 4 auf, in welchem ein Ventilatorgehäuse 5 angeordnet ist. Das Ventilatorgehäuse 5 beinhaltet ein Laufrad 6, welches mittig im Ventilatorgehäuse 5 gelagert ist und um eine senkrecht zur Zeichenebene der Figur 1 verlaufende Achse 7 rotiert. Die Wandung des Ventilatorgehäuses 5 verläuft über einen weiten Bereich 8 im konstanten Abstand zum Umfang des Laufrads 6. Dieser Abstand vergrößert sich kontinuierlich im Bereich des Luftauslasses 9, dessen Innenwandung 10 aus der Wandung des Ventilatorgehäuses 5 hervorgeht. Der Luftkanal 9 endet in der Wandung des äußeren Gehäuses 4. An dieser Stelle ist an den Luftkanal 9 ein flexibler Schlauch 3 angeschlossen, welcher den Luftkanal 9 nach außen verlängert. Der flexible Schlauch 3 verbindet das Gebläse 1 mit der Verteilerstation 2.

Die Verteilerstation 2 weist eine Trägerplatte 11, drei Anschlußstutzen 12, 13 und 14 und einen mit einem Handgriff 15 versehenen Schieber 16 auf. Am Handgriff 15 des Schiebers 16 ist eine elektrische Verstelleinheit 17 angeordnet. An den Anschlußstutzen 12, 13 und 14 sind Blasschläuche zur Reinigung der Maschinenteile angeschlossen.

Im dargestellten Ausführungsbeispiel ist punktsymmetrisch zur Drehachse 7 des Laufrads 6 eine weitere Verteilerstation 2' angeordnet. Die Bauteile dieser zweiten Verteilerstation 2', also die Trägerplatte 11', die drei Anschlußstutzen 12', 13' und 14', der Schieber 16' mit dem Handgriff 15' und der elektrischen Verstelleinheit 17' sind identisch zu den mit gleichen Bezugszahlen, jedoch ohne Strich versehenen Bauteilen der Verteilerstation 2. Die der zweiten Verteilerstation 2' zugeordneten Elemente des Gebläses 1 sind ebenfalls mit gestrichenen Bezugszahlen versehen.

Die Anordnung einer zweiten Verteilerstation 2' ist vorteilhaft, wenn das Gebläse 1 über der Maschinenreihe angeordnet ist, wobei die Achse 7 des Laufrads 6 vertikal verläuft. In diesem Fall kann mit den an die Verteilerstation 2 angeschlossenen Schläuchen eine Seite der Maschinenreihe gereinigt werden und mit den an die Verteilerstation 2' angeschlossenen Schläuchen deren andere Seite.

Die Beschreibung von Aufbau und Funktion der Verteilerstation 2 gilt analog auch für die Verteilerstation 2'.

Die Trägerplatte 11 der Verteilerstation 2 lagert die drei Anschlußstutzen 12, 13 und 14 in je einer Durchgangsbohrung. Auf der anderen Seite der Trägerplatte 11 liegt der Schieber 16 auf und ist in Richtung der linearen Reihe der die Anschlußstutzen 12, 13 und 14 lagernden Durchgangsbohrungen verschiebbar. Der Schieber 16 weist ebenfalls eine Durchgangsbohrung auf, welche bei dessen Verschieben aufeinanderfolgend in Deckung mit den drei Durchgangsbohrungen der Trägerplatte 11 kommt. Abdichtend und in Verbindung stehend mit der Durchgangsbohrung des Schiebers 16 ist auf der der Trägerplatte 11 abgewandten Seite des Schiebers 16 der flexible Schlauch 3 angebracht, welcher den Schieber 16 mit dem Luftkanal 9 des Gebläses 1 verbindet.

Die Vorrichtung arbeitet wie folgt:
Das sich im Gegenuhrzeigersinn um die Achse 7 drehende Laufrad 6 des Gebläses 1 fördert Luft aus einer Ebene unterhalb der Zeichenebene in den Bereich des Laufrads 6, welche sodann in den Luftkanal 10 strömt. Nach Verlassen des Luftkanals 10 durchströmt die Luft den flexiblen Schlauch 3 und gelangt über die Bohrung des Schiebers 16 und eine der Durchgangsbohrungen der Trägerplatte 11 in einen der Anschlußstutzen 12, 13 oder 14. Die in Figur 1 dargestellte Stellung des Schiebers 16 verbindet den flexiblen Schlauch 3 mit dem Anschlußstutzen 13. Soll der Schlauch 3 mit dem Anschlußstutzen 12 verbunden werden, muß der Schieber 16 in Richtung des Pfeils 18 bewegt werden, was entweder manuell durch Betätigung des Handgriffs 15 oder elektromotorisch durch Betätigung der elektrischen Antriebseinheit 17 erfolgen kann. In diesem Fall gelangt der flexible Schlauch 3 in die Stellung 3A, welche in Figur 1 gestrichelt dargestellt ist, und ist mit dem Anschlußstutzen 12 verbunden. Wünscht man eine Verbindung des flexiblen Schlauchs 3 mit dem Anschlußstutzen 14, verschiebt man den Schieber 16 in analoger Weise in Pfeilrichtung 19.

Neben den drei dargestellten Anschlußstutzen 12, 13 und 14 sind nahezu beliebig viele weitere Anschlußstutzen realisierbar. Neben der Verbindung des flexiblen Schlauchs 3 mit einem der Anschlußstutzen 12, 13 oder 14 läßt sich der Schieber 16 auch in eine Position bringen, in welcher der flexible Schlauch 3 mit keiner der Durchgangsbohrungen in der Trägerplatte 11 verbunden ist, sondern durch die Trägerplatte 11 abgeschlossen wird. In dieser Stellung des Schiebers 16 wird keine Luft gefördert und die an die Anschlußstutzen 12, 13 und 14 angeschlossenen Schläuche lassen sich wechseln oder reinigen.

In einer alternativen Ausführungsform ist der Schieber so groß ausgelegt, daß er die momentan nicht mit Druckluft beaufschlagten Durchgangslöcher abdeckt, um zu verhindern, daß der sich in der Spinnerei befindliche Flug in den entsprechenden Schläuchen absetzt.

Ebenso ist es in einer weiteren alternativen Ausführungsform nicht notwendig, die Durchgangsbohrungen der Trägerplatte 11 in linearer Reihe anzuordnen. Diese Durchgangsbohrungen können auch eine andere Anordnung, beispielsweise auf einem Kreis, aufweisen. In diesem Fall ist dann der Schieber und dessen Lagerung der Geometrie anzupassen.

Eine Weiterbildung der Vorrichtung ist in Figur 2 schematisch dargestellt. Falls es gewünscht ist, die an die Anschlußstutzen 12, 13 und 14 angeschlossenen Schläuche mit Unterdruck zu belegen, wenn also durch diese Schläuche Luft angesaugt werden soll, ist der flexible Schlauch 3 an seiner der Druckseite des Gebläses 1 zugewandten Seite, also am Übergang von Luftkanal 9 zu flexiblem Schlauch 3, an einem weiteren Schieber 20 befestigt, durch dessen Betätigung der flexible Schlauch 3 mit der Ansaugseite des Gebläses 21 verbunden werden kann. Der in Figur 2 dargestellte Schieber 20 ist entlang des Doppelpfeils 22 verschiebbar, die Saugstellung ist gestrichelt dargestellt. Im praktischen Betrieb der Vorrichtung kann es von Vorteil sein, beispielsweise die linke Seite der Maschinenreihe mit Druckluft zu versorgen und die rechte Seite mit Saugluft. Bei geeigneter Ausbildung der Schlauchöffnungen wird dann der von den Maschinenteilen abgeblasene Flug den Saugöffnungen zugeführt und kann ausgefiltert werden.

Sämtliche vorab beschriebenen Ausführungsbeispiele der vorliegenden Erfindung betreffen deren Anwendung zur Reinigung von Textilmaschinenreihen. Es sei jedoch angemerkt, daß sich die erfindungsgemäße Vorrichtung auch zum Reinigen anderer Maschinenreihen eignet, bei welchen analoge Verschmutzungsprobleme auftreten.

## Patentansprüche

1. Vorrichtung zum Reinigen von Textilmaschinenreihen, welche längs der Maschinen verfahrbar ist und ein oberhalb der Maschinen geführtes Gebläse aufweist, dessen Druckseite mit einer Verteilerstation verbunden ist, an die über Anschlußstutzen mindestens zwei Schläuche angeschlossen sind, die unterschiedliche, auf die Maschinen gerichtete Öffnungen aufweisen, wobei an der Verteilerstation ein Schieber angeordnet ist, welcher die der Verteilerstation zugeführte Luft entsprechend seiner Stellung auf die Anschlußstutzen verteilt, **dadurch gekennzeichnet,** daß der Schieber (16) längs der Reihe der Anschlußstutzen (12, 13, 14) verschiebbar ist und eine Durchtrittsöffnung aufweist, welche beim Verschieben aufeinanderfolgend mit den Anschlußstutzen (12, 13, 14) in Deckung kommt sowie an der den Anschlußstutzen (12, 13, 14) abgewandten Seite des Schiebers (16) ein die Durchtrittsöffnung umfassender flexibler Schlauch (3) angeschlossen ist, der zur Druckseite des Gebläses (1) führt.

2. Vorrichtung nach Anspruch 1, **dadurch gekennzeichnet,** daß die Anschlußstutzen (12, 13, 14) in einer linearen Reihe angeordnet sind.

3. Vorrichtung nach Anspruch 1, **dadurch gekennzeichnet,** daß die Anschlußstutzen (12, 13, 14) in einer gekrümmten Reihe angeordnet sind.

4. Vorrichtung nach einem der voranstehenden Ansprüche, **dadurch gekennzeichnet,** daß der flexible Schlauch (3) mit seiner der Druckseite des Gebläses (1) zugewandten Seite an einem weiteren Schieber (20) befestigt ist, durch dessen Betätigung der flexible Schlauch (3) mit der Ansaugseite des Gebläses (1) verbindbar ist.

5. Vorrichtung nach einem der voranstehenden Ansprüche, **dadurch gekennzeichnet,** daß das Gebläse (1) ein Laufrad (6) aufweist, dessen Achse (7) vertikal orientiert ist.

6. Vorrichtung nach einem der voranstehenden Ansprüche, **dadurch gekennzeichnet,** daß sie eine weitere Verteilerstation (2') aufweist, welche zur ersten Verteilerstation (2) im wesentlichen identisch und an der gegenüberliegenden Seite des Gebläses (1) angeordnet ist.

7. Vorrichtung nach einem der voranstehenden Ansprüche, **dadurch gekennzeichnet,** daß der Schieber (16, 16') einen Handgriff (15, 15') zu dessen manueller Betätigung aufweist.

8. Vorrichtung nach einem der voranstehenden Ansprüche, **dadurch gekennzeichnet,** daß der Schieber (16, 16') elektromotorisch betätigbar ist.

9. Vorrichtung nach einem der voranstehenden Ansprüche, **dadurch gekennzeichnet,** daß der Schieber (16, 16') in eine Stellung bringbar ist, in der er mit keinem der Anschlußstutzen (12, 13, 14) in Deckung ist.

## Claims

1. An equipment for cleaning rows of textile machines, which is able to travel along the machines and exhibits a blower which is carried above the machines and the pressure side of which is connected to a distributor station to which are connected via connector stubs at least two hoses which exhibit different openings directed at the machines, a slider being arranged on the distributor station so that according to its position it distributes to the connector stubs the air fed to the distributor station, characterized in that the slider (16) is able to shift along the row of connector stubs (12, 13, 14) and exhibits a passage which during shifting comes into coincidence with the connector stubs (12, 13, 14) in succession, whilst to the side of the slider (16) remote from the connector stubs (12, 13, 14) a flexible hose (3) is connected, which embraces the passage and leads to the pressure side of the blower (1).

2. An equipment as in Claim 1, characterized in that the connector stubs (12, 13, 14) are arranged in a linear row.

3. An equipment as in Claim 1, characterized in that the connector stubs (12, 13, 14) are arranged in a curved row.

4. An equipment as in one of the preceding Claims, characterized in that the flexible hose (3) is fastened by the side of it next the pressure side of the blower (1), to another slider (20) through actuation of which the flexible hose (3) may be connected to the suction side of the blower (1).

5. An equipment as in one of the preceding Claims, characterized in that the blower (1) exhibits a runner (6) the axis of which is orientated vertically.

6. An equipment as in one of the preceding Claims, characterized in that it exhibits a further distributor station (2') which is essentially identical with the first distributor station (2) and arranged at the opposite side of the blower (1).

7. An equipment as in one of the preceding Claims, characterized in that the slider (16, 16') exhibits a handle (15, 15') for actuation of it by hand.

8. An equipment as in one of the preceding Claims, characterized in that the slider (16, 16') may be actuated by electric motor.

9. An equipment as in one of the preceding Claims, characterized in that the slider (16, 16') may be brought into a position in which it is in coincidence with none of the connector stubs (12, 13, 14).

## Revendications

1. Dispositif pour le nettoyage de machines textiles, placées en rangées, lequel est déplaçable le long desdites machines et une soufflante qui passe au dessus de ces dernières et dont le côté compressions est relié à un poste répartiteur auquel sont raccordés, à travers des raccords de connexion, au moins deux tuyaux qui présentent des ouvertures différentes entre elles orientées vers lesdites machines, tandis que sur le poste répartiteur est disposée une vanne, laquelle, en fonction de sa position, répartit entre les raccords de connexion l'air amené au poste répartiteur, caractérisé en ce que la vanne (16) est déplaçable le long de la rangée des raccords (12, 13, 14) et présente un orifice de passage lequel vient se placer successivement sur les raccords (12, 13, 14), tandis que sur le côté de ladite vanne (16) opposé auxdits raccords (12, 13, 14) est raccordé un tuyau flexible (3) entourant l'orifice de passage, ce tuyau flexible (3) conduisant vers le côté de compression de la soufflante (1).

2. Dispositif selon la revendication 1, caractérisé en ce que les raccords de connexion (12, 13, 14) sont disposés en une rangée rectiligne.

3. Dispositif selon la revendication 1, caractérisé en ce que les raccords de connexion (12, 13, 14) sont disposés en une rangée courbe.

4. Dispositif selon l'une des revendications précédentes, caractérisé en ce que le tuyan souple est fixé par son côté orienté vers le côté compression de la soufflante (1) à une autre vanne (20) dont la manoeuvre a pour effet de relier ledit tuyau souple (3) au côté aspiration de ladite soufflante (1).

5. Dispositif selon l'une des revendications précédentes, caractérisé en ce que la soufflante (1) présente un rotor (6) dont l'axe (7) est orienté verticalement.

6. Dispositif selon l'une des revendications précédentes, caractérisé en ce qu'il présente un autre poste répartiteur (2') qui est sensiblement identique au premier poste répartiteur (2) et disposé sur le côté opposé de la soufflante (1).

7. Dispositif selon l'une des revendications précédentes, caractérisé en ce que la vanne (16, 16') présente une manette (15, 15') pour la commande manuelle de ladite vanne.

8. Dispositif selon l'une des revendications précédentes, caractérisé en ce que la commande de la vanne (16, 16') s'effectue au moyen d'un moteur électrique.

9. Dispositif selon l'une des revendications précédentes, caractérisé en ce que la vanne (16, 16') peut être amenée dans une position dans laquelle elle n'est connectée à aucun des raccords (12, 13, 14).
